# EUROPÄISCHE PATENTSCHRIFT

(11) **EP 1 546 529 B1**
(45) Veröffentlichungstag und Bekanntmachung des Hinweises auf die Patenterteilung: **14.02.2007**
(21) Anmeldenummer: 03750334.9
(22) Anmeldetag: 10.09.2003
(51) Int. Cl.: F02D 11/10, F02D 9/02

(54) **DECKEL**
COVER
COUVERCLE

(30) Priorität: 02.10.2002 DE 10246113
(43) Veröffentlichungstag der Anmeldung: 29.06.2005
(73) Patentinhaber: SIEMENS AKTIENGESELLSCHAFT, 80333 München (DE)
(72) Erfinder: HANNEWALD, Thomas, 64347 Griesheim (DE)
(86) Internationale Anmeldenummer: PCT/DE2003/003006
(87) Internationale Veröffentlichungsnummer: WO 2004/031558

(56) Entgegenhaltungen:
- EP-A- 0 844 378
- EP-A- 0 989 292
- EP-A- 1 191 209
- WO-A-02/081885
- DE-A- 4 443 502
- DE-A- 10 032 306
- DE-C1- 4 430 324
- US-B1- 6 407 543

## Beschreibung

Die Erfindung bezieht sich auf einen Deckel für eine Kammer eines Gehäuses eines Gerätes, mit einem etwa plattenartigen Träger, der ein als Stanzgitter ausgebildetes Leiterbahnmuster trägt, mit einem an dem Leiterbahnmuster angeordneten Sensor und einer an dem Träger ausgebildeten Steckeraufnahme für einen Gerätestecker zur Kontaktierung des Leiterbahnmusters.

Bei einem derartigen Deckel (siehe z.B. US 6 407 543 B1) ist es bekannt das Stanzgitter bei der Herstellung des Trägers im Kunststoff-Spritzgußverfahren mit einzuspritzen und anschließend die nicht zum Leiterbahnmuster gehörenden Verbindungsstellen des Stanzgitters zu trennen.

Aufgrund der hohen Spritzdrücke, die dabei auf das Stanzgitter einwirken, muß die Konfiguration des Stanzgitters hinsichtlich der Leiterbahnverläufe, der Leiterbahnabstände und der Verbindungsstellen so ausgebildet werden, daß es nicht zu Deformationen der Leiterbahnen und dabei zu Lageverschiebungen der Sensorposition und des Steckerkontakts kommen kann. Diese hohe Anforderungen erfordern einen großen Aufwand und führen zu Einschränkungen der Leiterbahnverläufe.

Aufgabe der Erfindung ist es daher einen Deckel der eingangs genannten Art zu schaffen, der aus einfachen Bauteilen besteht, leicht montierbar ist und eine einwandfreie Funktion sicher stellt.

Diese Aufgabe wird erfindungsgemäß dadurch gelöst, daß das Stanzgitter auf dem etwa plattenartigen Träger in Auflage, durch Fixierelemente gehalten und von einer mit dem Träger an ihrem umlaufenden Rand verbundenen Abdeckung überdeckt ist.

Durch diese Ausbildung wird das separat hergestellte Stanzgitter auf den ebenfalls separat hergestellten Träger aufgebracht und von den Fixierelementen in seiner Einbaulage gehalten. Danach werden die Verbindungsstellen getrennt und die Abdeckung aufgebracht.

Da keine Kraftbeaufschlagungen durch hohe Spritzdrücke vorhanden sind, reichen wenige Verbindungsstellen aus. Die Fixierelemente führen zu einer exakten Positionierung der Leiterbahnen und damit auch des Sensors und der Steckkontakte, so daß auch nur geringe Abstände zwischen den Leiterbahnen des Leiterbahnmusters nötig sind. Damit kann auch die Baugröße des Deckels gering gehalten werden.

Der Sensor kann problemlos vor der Montage des Stanzgitters aufgebracht werden. Dies ermöglicht es das Stanzgitter mit dem Sensor an einem anderen Standort zu fertigen als dem Standort der Herstellung von Träger und Abdeckung, so daß rationeller, flexibler und kostengünstiger gefertigt werden kann.

Varianten der Deckel mit anderen Maßen und anderen Steckern für unterschiedliche Geräte sind leicht möglich, wobei die Grundmaße für den Träger beibehalten werden können.

Das Stanzgitter kann Kontaktzungen zur Kontaktierung mit dem Gerätestecker aufweisen, die in die Steckeraufnahme hineinragen.

Dabei können bauteilreduzierend die Kontaktzungen insbesondere aus der Ebene des Stanzgitters abgebogene Teile des Stanzgitters sein.

Zur richtigen Positionierung des Gerätesteckers zu den Kontaktzungen kann die Steckeraufnahme hülsenartig von dem Träger hervorstehend ausgebildet sein, wobei vorzugsweise die Steckeraufnahme einteilig mit dem Stecker ausgebildet ist.

Für weitere Kontaktierungen kann die Trägerplatte eine oder mehrere Durchführungen aufweisen, durch die eine oder mehrere weitere Kontaktzungen auf der dem Stanzgitter abgewandten Seite der Trägerplatte hervorragend hindurchgeführt sind.

Dabei sind zur Bauteilreduzierung auch die eine oder mehreren weiteren Kontaktzungen insbesondere aus der Ebene des Stanzgitters abgebogene Teile des Stanzgitters.

Zum Schutz des Sensors gegen Verschmutzung und mechanische Beschädigung kann der Träger auf seiner dem Stanzgitter abgewandeten Seite ein Sensorgehäuse aufweisen, in das der Sensor hineinragt, wobei vorzugsweise Träger und Sensorgehäuse einteilig ausgebildet sind.

Die weiteren Kontaktzungen und/oder der Sensor oder das Sensorgehäuse können in die Kammer des Gehäuses ragen.

Zum Schutz gegen Umwelteinflüsse ist in bauteilsparender Weise die Abdeckung an ihrem umlaufenden Rand mit dem Träger verschweißt, insbesondere laserverschweißt, oder verklebt.

Es ist aber auch möglich, daß die Abdeckung mit ihrem umlaufenden Rand über eine umlaufende Dichtung auf dem Träger in Auflage und durch insbesondere eine Schraubverbindung mit dem Träger lösbar verbunden ist.

Eine einfache, schnelle und positionsgenaue Montage ist dadurch möglich, daß die Fixierelemente Rastelemente oder Klemmelemente sind, in die das Stanzgitter einrastbar oder einklemmbar ist.

Sind dabei die Rastelemente oder Klemmelemente einteilig mit dem Träger ausgebildet, führt dies zu einer Reduzierung des Montageaufwandes und zu wenigen erforderlichen Bauteilen.

Einfach herstellbar und gleichzeitig die Leiterbahnen voneinander isolierend kann der Träger ein Kunststoffteil, insbesondere ein Kunststoff-Spritzgußteil sein.

Diese einfache Herstellbarkeit ist auch gegeben, wenn die Abdeckung ein schalen- oder topfförmiges Kunststoffteil, insbesondere Kunststoff-Spritzgußteil ist.

Das Stanzgitter kann auf unterschiedliche Weise aufgebaut sein. So kann das Stanzgitter aus einem Blech (leat frame) oder aus einer Leiterbahnen tragenden Leiterplatte ausgestanzt sein.

Zur einfachen Montage kann der Träger die Kammer des Gehäuses verschließend mittels Schrauben mit dem Gehäuse verbindbar sein.

Der Deckel ist für die verschiedensten Geräte verwendbar. So kann er z.B. an Fahrpedalmodulen verwendet werden. Eine vorzugsweise Verwendung besteht darin, daß das Gerät ein Drosselklappenstutzen für einen Verbrennungsmotor insbesondere eines Kraftfahrzeugs ist und in dem Gehäuse eine durchgehende Drosselöffnung ausgebildet ist, die von einer auf einer Drosselklappenwelle angeordneten Drosselklappe absperrbar ist, wobei in dem Gehäuse ein elektromotorischer Antrieb angeordnet ist, durch den insbesondere über ein Getriebe die Drosselklappenwelle schwenkbar antreibbar ist.

Dabei kann der Sensor ein die Stellung der Drosselklappenwelle oder des Getriebes erfassender Stellungssensor sein.

Eine kontaktlose Stellungserfassung des Getriebes ist dabei auf einfache Weise möglich, wenn der Sensor ein magnetoresistiver Sensor oder ein Hall-Sensor ist.

Die zumindest eine oder weiteren Kontaktzungen können ein Motorstecker zur Kontaktierung des elektromotorischen Antriebs sein.

Ausführungsbeispiele der Erfindung sind in der Zeichnung dargestellt und werden im folgenden näher beschrieben. Es zeigen
- Figur 1: eine perspektivische Ansicht eines Drosselklappenstutzens
- Figur 2: eine prinzipielle Explosionsdarstellung eines aus Trägerplatte, Stanzgitter und Abdeckung bestehenden Gehäusedeckels
- Figur 3: eine perspektivische Ansicht eines Stanzgitters.

Der in den Figuren dargestellte Drosselklappenstutzen besitzt ein Gehäuse 2, in dem eine Drosselöffnung 3 ausgebildet ist. Quer durch die Drosselöffnung 3 ist eine Drosselklappenwelle 4 geführt, die eine Drosselklappe 5 trägt, durch die der Durchtrittsquerschnitt der Drosselöffnung 3 absperrbar ist.

Die beiden Enden der Drosselklappenwelle 4 sind in Lagerbohrungen des Gehäuses 2 drehbar gelagert. Das eine freie Ende der Drosselklappenwelle 4 ragt durch einen Boden in eine topfartige Gehäusekammer des Gehäuses 2, deren nach außen gerichtete Öffnung durch einen Gehäusedeckel 8 verschließbar ist.

In einer Motorkammer, die mit ihrem einen Ende in die Gehäusekammer mündet, ist ein Elektromotor angeordnet, auf dessen Motorwelle ein Antriebsritzel sitzt. Das Antriebsritzel treibt über ein Getriebe die Drosselklappenwelle 4 drehbar an.

Der Gehäusedeckel 8 weist einen plattenartigen Träger 9 auf, der ein isolierendes Kunststoff-Spritzgußteil ist, eine hülsenartige Steckeraufnahme 10 zur Kontaktierung mit einem Gerätestecker, ein topfartiges Sensorgehäuse 11 sowie eine weitere Steckeraufnahme 12 eines Motorsteckers, die alle in die topfartige Gehäusekammer ragen.

Auf die der Gehäusekammer abgewandte Seite des Trägers 9 ist ein Stanzgitter 6 aufgelegt und die Leiterbahnen 7 des Stanzgitters 6 sind durch nicht dargestellte Rastelemente in ihrer Position gehalten. Nach dieser rastenden Befestigung der Leiterbahnen 7 auf dem Träger 9 werden die Verbindungsstellen 13 der Leiterbahnen 7 des Stanzgitters 6 aufgetrennt.

Endbereiche der Leiterbahnen 7 sind rechtwinklig aus der Ebene des Stanzgitters 6 abgebogen und bilden Kontaktzungen 14, die durch entsprechende Durchführungen im Träger 9 hindurch in die Steckeraufnahme 10 ragen.

Eine weitere abgebogene Kontaktzunge 15 durchragt ebenfalls den Träger 9 und ragt in die Steckeraufnahme 12 hinein, die einen Motorstecker zur Kontaktierung des Elektromotors bildet.

Weitere Leiterbahnen 7 sind abgebogen und tragen einen magneto-resistiven Sensor 16. Dieser Sensor 16 ragt durch eine entsprechende Öffnung in das Sensorgehäuse 11 hinein und dient als Stellungssensor zur Erfassung der Stellung des Getriebes und damit der Drosselklappe 5.

Die Leiterbahnen 7 des Stanzgitters 6 sind vollständig von einer schalenartigen Abdeckung 17 bedeckt, die an ihrem umlaufenden Rand mit dem Träger 9 laserverschweißt und damit der Raum der Leiterbahnen 7 dicht abgeschlossen ist.

Der Träger 9 und damit der gesamte Gehäusedeckel 8 ist mittels Schrauben 18 mit dem Gehäuse 2 verbunden und verschließt dessen Gehäusekammer nach außen.

## Patentansprüche

1. Deckel für eine Kammer eines Gehäuses eines Gerätes, mit einem etwa plattenartigen Träger, der ein als Stanzgitter ausgebildetes Leiterbahnmuster trägt, mit einem an dem Leiterbahnmuster angeordneten Sensor und einer an dem Träger ausgebildeten Steckeraufnahme für einen Gerätestecker zur Kontaktierung des Leiterbahnmusters, **dadurch gekennzeichnet, daß** das Stanzgitter (6) auf dem etwa plattenartigen Träger (9) in Auflage, durch Fixierelemente gehalten und von einer mit dem Träger (9) an ihrem umlaufenden Rand verbundenen Abdeckung (17) überdeckt ist.

2. Deckel nach Anspruch 1, **dadurch gekennzeichnet, daß** das Stanzgitter (6) Kontaktzungen (14) zur Kontaktierung mit dem Gerätestecker aufweist, die in die Steckeraufnahme (10) hineinragen.

3. Deckel nach Anspruch 2, **dadurch gekennzeichnet, daß** die Kontaktzungen (14) insbesondere aus der Ebene des Stanzgitters (6) abgebogene Teile des Stanzgitters (6) sind.

4. Deckel nach einem der vorhergehenden Ansprüche, **dadurch gekennzeichnet, daß** die Steckeraufnahme (10) hülsenartig von dem Träger (9) hervorstehend ausgebildet ist.

5. Deckel nach einem der vorhergehenden Ansprüche, **dadurch gekennzeichnet, daß** der Träger (9) eine oder mehrere Durchführungen aufweist, durch die eine oder mehrere weitere Kontaktzungen (15) auf der dem Stanzgitter (6) abgewandten Seite des Trägers (9) hervorragend hindurchgeführt sind.

6. Deckel nach Anspruch 5, **dadurch gekennzeichnet, daß** die eine oder mehreren weiteren Kontaktzungen (15) insbesondere aus der Ebene des Stanzgitters (6) abgebogene Teile des Stanzgitters (6) sind.

7. Deckel nach einem der vorhergehenden Ansprüche, **dadurch gekennzeichnet, daß** der Träger (9) auf seiner dem Stanzgitter (6) abgewandeten Seite ein Sensorgehäuse (11) aufweist, in das der Sensor (16) hineinragt.

8. Deckel nach einem der vorhergehenden Ansprüche, **dadurch gekennzeichnet, daß** die weiteren Kontaktzungen (15) und/oder der Sensor (16) oder das Sensorgehäuse (11) in die Kammer des Gehäuses (2) ragen.

9. Deckel nach einem der vorhergehenden Ansprüche, **dadurch gekennzeichnet, daß** die Abdeckung an ihrem umlaufenden Rand mit dem Träger verschweißt, insbesondere laserverschweißt, oder verklebt ist.

10. Deckel nach einem der Ansprüche 1 bis 8, **dadurch gekennzeichnet, daß** die Abdeckung mit ihrem umlaufenden Rand über eine umlaufende Dichtung auf dem Träger in Auflage und durch insbesondere eine Schraubverbindung mit dem Träger lösbar verbunden ist.

11. Deckel nach einem der vorhergehenden Ansprüche, **dadurch gekennzeichnet, daß** die Fixierelemente Rastelemente oder Klemmelemente sind, in die das Stanzgitter (6) einrastbar oder einklemmbar ist.

12. Deckel nach Anspruch 11, **dadurch gekennzeichnet, daß** die Rastelemente oder Klemmelemente einteilig mit dem Träger ausgebildet sind.

13. Deckel nach einem der vorhergehenden Ansprüche, **dadurch gekennzeichnet, daß** der Träger (9) ein Kunststoffteil, insbesondere ein Kunststoff-Spritzgußteil ist.

14. Deckel nach einem der vorhergehenden Ansprüche, **dadurch gekennzeichnet, daß** die Abdeckung (17) ein schalen- oder topfförmiges Kunststoffteil, insbesondere Kunststoff-Spritzgußteil ist.

15. Deckel nach einem der vorhergehenden Ansprüche, **dadurch gekennzeichnet, daß** das Stanzgitter (6) aus einem Blech (leat frame) oder aus einer Leiterbahnen tragenden Leiterplatte ausgestanzt ist.

16. Deckel nach einem der vorhergehenden Ansprüche, **dadurch gekennzeichnet, daß** der Träger (9) die Kammer des Gehäuses (2) verschließend mittels Schrauben (18) mit dem Gehäuse (2) verbindbar ist.

17. Deckel nach einem der vorhergehenden Ansprüche, **dadurch gekennzeichnet, daß** das Gerät ein Drosselklappenstutzen (1) für einen Verbrennungsmotor insbesondere eines Kraftfahrzeugs ist und in dem Gehäuse (2) eine durchgehende Drosselöffnung (3) ausgebildet ist, die von einer auf einer Drosselklappenwelle (4) angeordneten Drosselklappe (5) absperrbar ist, wobei in dem Gehäuse (2) ein elektromotorischer Antrieb angeordnet ist, durch den insbesondere über ein Getriebe die Drosselklappenwelle (4) schwenkbar antreibbar ist.

18. Deckel nach Anspruch 17, **dadurch gekennzeichnet, daß** der Sensor (16) ein die Stellung des Getriebes erfassender Stellungssensor ist.

19. Deckel nach Anspruch 18, **dadurch gekennzeichnet, daß** der Sensor (16) ein magnetoresistiver Sensor oder ein Hall-Sensor ist.

20. Deckel nach einem der Ansprüche 17 bis 19, **dadurch gekennzeichnet, daß** zumindest eine der weiteren Kontaktzungen (15) ein Motorstecker zur Kontaktierung des elektromotorischen Antriebs ist.

## Claims

1. Cover for a chamber of a housing of a device, having an approximately plate-like carrier which bears a conductor track pattern formed as a punched grid, having a sensor arranged on the conductor track pattern and a plug holder formed on the carrier for a device plug for making contact with the conductor track pattern, **characterized in that** the punched grid (6) resting on the approximately plate-like carrier (9) is held by fixing elements and is covered by a covering (17) connected to the carrier (9) at its circumferential edge.

2. Cover according to Claim 1, **characterized in that** the punched grid (6) can have contact tongues (14) for making contact with the device plug, which project into the plug holder (10).

3. Cover according to Claim 2, **characterized in that** the contact tongues (14) are in particular parts of the punched grid (6) bent down out of the plane of the punched grid (6).

4. Cover according to one of the preceding claims, **characterized in that** the plug holder (10) is formed in the manner of a sleeve protruding from the carrier (9).

5. Cover according to one of the preceding claims, **characterized in that** the carrier (9) can have one or more leadthroughs, through which one or more further contact tongues (15) projecting on the side of the carrier (9) facing away from the punched grid (6) are led.

6. Cover according to Claim 5, **characterized in that** the one or more further contact tongues (15) are in particular parts of the punched grid (6) bent down out of the plane of the punched grid (6).

7. Cover according to one of the preceding claims, **characterized in that**, on its side facing away from the punched grid (6), the carrier (9) has a sensor housing (11), into which the sensor (16) projects.

8. Cover according to one of the preceding claims, **characterized in that** the further contact tongues (15) and/or the sensor (16) or the sensor housing (11) project into the chamber of the housing (2).

9. Cover according to one of the preceding claims, **characterized in that** the covering is welded, in particular laser welded, or adhesively bonded to the carrier at its circumferential edge.

10. Cover according to one of Claims 1 to 8, **characterized in that** the covering is connected detachably to the carrier, resting with its circumferential edge over a circumferential seal on the carrier and in particular by means of a screw connection.

11. Cover according to one of the preceding claims, **characterized in that** the fixing elements are latching elements or clamping elements into which the punched grid (6) can be latched or clamped.

12. Cover according to Claim 11, **characterized in that** the latching elements or clamping elements are formed in one piece with the carrier.

13. Cover according to one of the preceding claims, **characterized in that** the carrier (9) is a plastic part, in particular a plastic injection molding.

14. Cover according to one of the preceding claims, **characterized in that** the covering (17) is a plastic part shaped like a shell or pot, in particular a plastic injection molding.

15. Cover according to one of the preceding claims, **characterized in that** the punched grid (6) is punched out from a metal sheet (lead frame) or from a printed circuit board bearing conductor tracks.

16. Cover according to one of the preceding claims, **characterized in that** the carrier (9) can be connected to the housing (2) by means of screws (18), closing the chamber of the housing (2).

17. Cover according to one of the preceding claims, **characterized in that** the device is a throttle flap connecting piece (1) for an internal combustion engine, in particular of a motor vehicle, and a continuous throttle opening (3) which can be shut off by a throttle flap (5) arranged on a throttle flap shaft (4) is formed in the housing (2), an electric-motor drive, by means of which the throttle flap shaft (4) can be driven pivotably, in particular via a gearbox, being arranged in the housing (2).

18. Cover according to Claim 17, **characterized in that** the sensor (16) is a position sensor registering the position of the gearbox.

19. Cover according to Claim 18, **characterized in that** the sensor (16) is a magnetoresistive sensor or a Hall sensor.

20. Cover according to one of Claims 17 to 19, **characterized in that** at least one of the further contact tongues (15) is a motor plug for making contact with the electric-motor drive.

## Revendications

1. Couvercle destiné à un compartiment d'un boîtier d'un appareil, le dit couvercle comportant un support ressemblant à peu près à une plaque, lequel supporte un réseau de pistes conductibles conçu comme trame estampée, le dit couvercle comportant un capteur fixé au réseau de pistes conductibles et un logement ménagé sur le support pour une fiche de raccordement d'appareil permettant de raccorder électriquement le réseau de pistes conductibles, **caractérisé par le fait que** la trame estampée (6) est maintenue appliquée sur le support (9) ressemblant à peu près à une plaque par des éléments de fixation et est recouverte par un capot (17) lié au support (9) sur sa bordure périphérique.

2. Couvercle selon la revendication 1, **caractérisé par le fait que** la trame estampée (6) comporte des languettes de contact (14), qui sont destinées à établir le contact électrique avec la fiche de raccordement et qui font saillie dans le logement (10) de la fiche.

3. Couvercle selon la revendication 2, **caractérisé par le fait que** les languettes de contact (14) sont, notamment, des parties de la trame estampée (6) cintrée hors du plan de la trame estampée (6).

4. Couvercle selon l'une des revendications précédentes, **caractérisé par le fait que** le logement (10) de la fiche est conçu en forme de douille et fait saillie sur le support (9).

5. Couvercle selon l'une des revendications précédentes, **caractérisé par le fait que** le support (9) comporte une ou plusieurs traversées à travers lesquelles passent une ou plusieurs autres languettes de contact (15) et font saillie sur la face du support (9) opposée à la trame estampée (6).

6. Couvercle selon la revendication 5, **caractérisé par le fait que** la ou les plusieurs autres languettes de contact (15) sont des parties de la trame estampée (6) cintrées, notamment, hors du plan de la trame estampée (6).

7. Couvercle selon l'une des revendications précédentes, **caractérisé par le fait que** le support (9) comporte, sur sa face opposée à la trame estampée (6), un boîtier (11) de capteur dans lequel le capteur (16) fait saillie.

8. Couvercle selon l'une des revendications précédentes, **caractérisé par le fait que** les autres languettes de contact (15) et /ou le capteur (16) ou le boîtier (11) de capteur font saillie dans le compartiment du boîtier (2).

9. Couvercle selon l'une des revendications précédentes, c a - ractérisé par le fait que le capot est, sur sa bordure périphérique, soudé, notamment, soudé au laser, ou collé au support.

10. Couvercle selon l'une des revendications 1 à 8, **caractérisé par le fait que** le capot est appliqué, par sa bordure périphérique, par l'intermédiaire d'un joint périphérique, sur le support et est, notamment à l'aide d'une liaison vissée, lié d'une façon amovible au support.

11. Couvercle selon l'une des revendications précédentes, **caractérisé par le fait que** les éléments de fixation sont des éléments encliquetables ou des éléments bloquants dans lesquels la trame estampée (6) peut s'encliqueter ou se coincer.

12. Couvercle selon la revendication 11, **caractérisé par le fait que** les éléments encliquetables ou éléments bloquants sont conçus en une seule pièce avec le support.

13. Couvercle selon l'une des revendications précédentes, c a - ractérisé par le fait que le support (9) est une pièce en matière plastique, notamment une pièce en matière plastique moulée par injection.

14. Couvercle selon l'une des revendications précédentes, **caractérisé par le fait que** le capot (17) est une pièce en matière plastique en forme de coque ou de pot, notamment une pièce en matière plastique moulée par injection.

15. Couvercle selon l'une des revendications précédentes, c a - ractérisé par le fait que la trame estampée (6) est estampée dans une tôle (leat frame) ou dans une carte à circuits imprimés portant des pistes conductibles.

16. Couvercle selon l'une des revendications précédentes, c a - ractérisé par le fait que le support (9) peut être lié au boîtier (2) au moyen de vis (18) en fermant le compartiment du boîtier (2).

17. Couvercle selon l'une des revendications précédentes, **caractérisé par le fait que** l'appareil est une tubulure (1) à papillon de régulation des gaz destinée à un moteur à combustion interne, notamment dans un véhicule automobile, et que, dans le boîtier (2), est ménagée une ouverture (3) d'étranglement traversante, qui peut être obturée par un papillon (5) de régulation des gaz monté sur un arbre (4), alors que, dans le boîtier (2), est disposé un entraînement par moteur électrique grâce auquel l'arbre (4) du papillon de régulation des gaz peut être entraîné en pivotement, notamment à travers une transmission.

18. Couvercle selon la revendication 17, **caractérisé par le fait que** le capteur (16) est un capteur de position détectant la position de la transmission.

19. Couvercle selon la revendication 18, **caractérisé par** le f ait que le capteur (16) est un capteur magnéto-résistif ou un capteur à effet de Hall.

20. Couvercle selon l'une des revendications 17 à 19, **caractérisé par le fait que** au moins l'une des autres languettes de contact (15) est une fiche de moteur permettant d'établir le contact électrique de l'entraînement par moteur électrique.
